# EUROPÄISCHE PATENTSCHRIFT

(11) **EP 1 682 754 B1**
(45) Veröffentlichungstag und Bekanntmachung des Hinweises auf die Patenterteilung: **18.01.2017**
(21) Anmeldenummer: 04740846.3
(22) Anmeldetag: 09.07.2004
(51) Int. Cl.: F01N 3/023, F01N 3/08, F01L 1/34

(54) **MEHRZYLINDRIGE BRENNKRAFTMASCHINE UND VERFAHREN ZUM BETREIBEN EINER MEHRZYLINDRIGEN BRENNKRAFTMASCHINE**
MULTI-CYLINDER INTERNAL COMBUSTION ENGINE AND METHOD FOR THE OPERATION THEREOF
MOTEUR A COMBUSTION INTERNE POLYCYLINDRIQUE, ET PROCEDE POUR FAIRE FONCTIONNER UN MOTEUR A COMBUSTION INTERNE POLYCYLINDRIQUE

(30) Priorität: 11.11.2003 DE 10352498
(43) Veröffentlichungstag der Anmeldung: 26.07.2006
(73) Patentinhaber: Daimler AG, 70327 Stuttgart (DE)
(72) Erfinder: KEMMNER, Markus, 72669 Unterensingen (DE); KOCH, Thomas, 71034 Böblingen (DE)
(74) Vertreter: JENSEN & SON
(86) Internationale Anmeldenummer: PCT/EP2004/007563
(87) Internationale Veröffentlichungsnummer: WO 2005/052329

(56) Entgegenhaltungen:
- EP-A- 1 260 684
- EP-A- 1 304 458

## Beschreibung

Die Erfindung betrifft eine mehrzylindrige Brennkraftmaschine mit den Merkmalen des Oberbegriffs des Anspruchs 1 und zum anderen ein Verfahren zum Betreiben einer mehrzylindrigen Brennkraftmaschine mit den Merkmalen des Anspruchs 11.

Aus der Patentschrift CH 310325 ist ein Verfahren zum Betreiben einer Brennkraftmaschine mit dem Gaswechsel dienenden Ventilen bekannt, bei welchem durch Öffnen eines zusätzlich vorhandenen Zusatzventils eine strömungsmäßige Verbindung zwischen dem Brennraum einer Brennkraftmaschine und einer der Brennkraftmaschine zugeordneten Abgasleitung hergestellt wird. Das Zusatzventil wird im Bremsbetrieb der Brennkraftmaschine dauernd geöffnet, wodurch sich eine Bremswirkung ergibt. Auf diese Weise wird die beim Abbremsen des zugehörigen Kraftfahrzeugs aufgebrachte Bremsarbeit erhöht.

Aus der EP 1 260 684 A2 ist eine Brennkraftmaschine und ein Verfahren zum Betreiben einer Brennkraftmaschine mit einem Abgaseinleitungsventils als zusätzlich zu einem Einlassventil und einem Auslassventil vorhandenem Zusatzventil und einem in einer Abgasleitung angeordneten Partikelfilter bekannt. Zur Anhebung der Abgastemperatur ist vorgesehen, das Abgaseinleitungsventil während des Einlasshubs zu öffnen. Dadurch strömt Abgas mit einer hohen Temperatur zurück in den entsprechenden Zylinder der Brennkraftmaschine, wodurch die Abgastemperatur erhöht und eine Regeneration des Partikelfilters unterstützt wird.

Aufgabe der Erfindung ist es, eine Brennkraftmaschine sowie ein Verfahren zum Betreiben einer Brennkraftmaschine anzugeben, mit denen im Bedarfsfall eine wirkungsvolle und effiziente Unterstützung einer Regeneration einer der Brennkraftmaschine zugeordneten Abgasreinigungseinheit ermöglicht ist.

Diese Aufgabe wird durch eine Brennkraftmaschine mit den Merkmalen des Anspruchs 1 und durch ein Verfahren mit den Merkmalen des Anspruchs 11 gelöst.

Wenigstens einer der Zylinder der erfindungsgemäßen Brennkraftmaschine weist neben den regulären, dem Gaswechsel dienenden Einlass- bzw. Auslassventilen ein Zusatzauslassventil auf, durch welches in geöffnetem Zustand eine strömungsmäßige Verbindung zwischen dem Brennraum und der Abgasleitung hergestellt wird. Ferner ist in der den Zylindern der Brennkraftmaschine zugeordneten Abgasleitung eine Abgasreinigungseinheit angeordnet. In Verbindung mit einem Regenerationsbetrieb zur Regeneration der Abgasreinigungseinheit ist durch Betätigung des Zusatzauslassventils wenigstens eines Zylinders eine gegenüber dem Normalbetrieb veränderte, die Regeneration der Abgasreinigungseinheit unterstützende Abgaszusammensetzung und/oder Abgastemperatur einstellbar. Hierzu ist bei wenigstens einem Zylinder mit Zusatzauslassventil das Zusatzauslassventil derart getaktet betätigbar, dass das Zusatzauslassventil bei einer Vielzahl von Arbeitsspielen jeweils im Bereich des oberen Totpunkts im Verdichtungstakt geöffnet und sonst geschlossen ist. Dabei ist vorzugsweise vorgesehen, den Antrieb des Zusatzauslassventils entkoppelt vom Antrieb für die regulären Gaswechselventile der Brennkraftmaschine auszubilden. Vorteilhaft ist beispielsweise ein separater elektromagnetischer Antrieb für die Zusatzventile. Vorzugsweise sind die Zusatzventile etwa im Bereich von 90° Kurbelwinkel vor dem oberen Totpunkt bis 90° nach dem oberen Totpunkt zu öffnen. Bei einer Öffnung eines Zusatzauslassventils vor dem oberen Totpunkt ist ein Übertritt von unverbranntem Kraftstoff in den Abgasstrang ermöglicht. Aus einer Öffnung nach dem oberen Totpunkt resultiert vorwiegend eine Abgastemperaturerhöhung.

Als Abgasreinigungseinheit ist vorzugsweise ein Partikelfilter und/oder ein Katalysator wie beispielsweise ein Stickoxid-Speicherkatalysator vorgesehen. Daneben können selbstverständlich weitere der Abgasreinigung dienende Komponenten in der Abgasleitung angeordnet sein. Insbesondere zur Regeneration einer derartigen Abgasreinigungseinheit ist es vorteilhaft, wenn dieser ein Abgas mit einer erhöhten Temperatur und/oder einer gegenüber dem Normalbetrieb veränderten Zusammensetzung, beispielsweise mit einem erhöhten Gehalt an reduzierend wirkenden Bestandteilen zugeführt wird.

Gebräuchliche Maßnahmen hierfür umfassen eine saugseitige oder abgasseitige Androsselung, verbrennungsseitige Maßnahmen wie eine Veränderung des Kraftstoff-Einspritzzeitpunkts oder eine Zugabe von Kraftstoff oder Sekundärluft in den Abgasstrang stromauf der entsprechenden Abgasreinigungseinheit. Diese Maßnahmen sind meist mit hohem apparativem Aufwand verbunden oder weisen andere Nachteile auf.

Demgegenüber erfolgt die Einstellung der genannten, die Regeneration bewirkender bzw. unterstützender Abgaseigenschaften durch eine Betätigung, d.h. durch wenigstens zeitweises Öffnen des Zusatzauslassventils wenigstens eines Zylinders der Brennkraftmaschine. Da durch das geöffnete Zusatzauslassventil eine Verbindung zwischen dem Brennraum und der Abgasleitung herstellt ist, ist es ermöglicht, über die jeweiligen Bedingungen im Brennraum des Zylinders die Abgasbedingungen im genannten Sinne zu beeinflussen und eine Regeneration einer Abgasreinigungseinheit zu unterstützen. Dies gilt sowohl für einen Schiebebetrieb mit Leistungsaufnahme als auch für einen Zugbetrieb mit Leistungsabgabe der Brennkraftmaschine.

Insbesondere bei Brennkraftmaschinen, die bereits von vornherein einen Zylinder mit Zusatzauslassventil, beispielsweise ein sogenanntes Dekrompressionsventil zur Nutzung der Brennkraftmaschine als Fahrzeugbremse aufweisen, ist der apparative Zusatzaufwand und Applikationsaufwand gering. Zudem kann meist die Wirkungsgradverschlechterung der Brennkraftmaschine bei Betätigung des Zusatzauslassventils gering gehalten werden, so dass nur ein geringer Kraftstoffmehrverbrauch resultiert.

Die erfindungsgemäße Brennkraftmaschine kann nur einen einzigen Zylinder mit einem Zusatzauslassventil aufweisen. Typischerweise weisen jedoch mehrere Zylinder, insbesondere alle Zylinder der Brennkraftmaschine ein Zusatzventil auf.

In Ausgestaltung der Erfindung ist wenigstens ein Zylinder mit Betätigung des Zusatzauslassventils mit einer gegenüber dem Betrieb ohne Betätigung des Zusatzauslassventils verminderten Kraftstoffzufuhr betreibbar. Bei einem bestimmten Betriebspunkt, insbesondere bei einem Betriebspunkt, bei welchem eine Regeneration der Abgasreinigungseinheit vorgesehen ist, ist somit bei wenigstens einem Zylinder zugleich die Betätigung des Zusatzauslassventils als auch ein Betrieb mit einer verminderten Kraftstoffzufuhrmenge gegenüber der normalerweise bei diesem Betriebspunkt vorgesehenen Kraftstoffzufuhrmenge ermöglicht. Zur Einstellung der Kraftstoffzufuhr zu den Zylindern ist vorzugsweise eine Einspritzanlage vorgesehen, welche eine zylinderselektive Ansteuerung ermöglicht. Es kann sich dabei um eine Common-Rail-Anlage, eine Anlage nach dem Pumpe-Düse-Prinzip oder um eine andere Anlage mit vorzugsweise einzeln ansteuerbaren Injektoren handeln. Die Verminderung der Kraftstoffzufuhr umfasst dabei auch deren völlige Abschaltung. Mit dieser Ausgestaltung der Erfindung lässt sich die Abgastemperatur und/oder die Abgaszusammensetzung besonders genau und empfindlich beeinflussen.

In weiterer Ausgestaltung der Erfindung ist eine aus wenigstens zwei vorzugsweise benachbarten Zylindern mit Zusatzauslassventil gebildete Zylindergruppe vorgesehen. Die Zylindergruppe wird vorzugsweise so gewählt, dass Drehmoment- bzw. Gleichlaufschwankungen bei Betätigung der Zusatzauslassventile minimiert sind. Beispielsweise kann bei einem sechszylindrigen Reihenmotor lediglich beim ersten und zweiten Zylinder ein Zusatzauslassventil vorgesehen sein. In gleicher Weise ist es möglich, bei einer als V-Motor ausgebildeten Brennkraftmaschine Zusatzauslassventile lediglich bei den Zylindern einer Zylinderbank vorzusehen. Damit wird der konstruktive entsprechend gering gehalten werden.

In weiterer Ausgestaltung der Erfindung ist bei wenigstens zwei vorzugsweise benachbarten Zylindern mit Zusatzauslassventil eine Betätigung des Zusatzauslassventils vorgesehen. Vorteilhaft ist es beispielsweise bei einer Brennkraftmaschine mit mehreren Zylindern mit Zusatzauslassventil im Zusammenhang mit einem Regenerationsbetrieb bei jeweils zwei benachbarten Zusatzauslassventils vorgesehen. Vorteilhaft ist es beispielsweise bei einer Brennkraftmaschine mit mehreren Zylindern mit Zusatzauslassventil im Zusammenhang mit einem Regenerationsbetrieb bei jeweils zwei benachbarten Zylindern die Zusatzauslassventile im zeitlichen Wechsel zu betätigen. Dadurch wird insbesondere die thermische Belastung der jeweiligen Zylinder klein gehalten. Sind alle Zylinder einer sechszylindrigen Brennkraftmaschine mit einem Zusatzauslassventil versehen so kann beispielsweise abwechselnd bei Zylinder 1 und 2, Zylinder 3 und 4 und Zylinder 5 und 6 das Zusatzauslassventil betätigt werden.

In weiterer Ausgestaltung der Erfindung sind wenigstens zwei Zylinder mit Zusatzauslassventil vorgesehen und die Anzahl der Zylinder mit Betätigung des Zusatzauslassventils ist variabel, insbesondere in Abhängigkeit von der Abgastemperatur einstellbar. Diese Ausführungsform ist besonders vorteilhaft, wenn alle Zylinder der Brennkraftmaschine ein Zusatzauslassventil aufweisen. Je nach Wärmebedarf der Abgasreinigungseinheit sind bei zwei oder mehr benachbarten Zylindern die Zusatzauslassventile vorzugsweise synchron oder jeweils phasengleich in Bezug auf die Kolbenstellung des jeweiligen Zylinders betätigbar. Auf diese Weise lässt sich insbesondere der Wärmeeintrag in die Abgasreinigungseinheit sehr genau und bedarfsorientiert einstellen.

In weiterer Ausgestaltung der Erfindung ist bei wenigstens einem Zylinder mit Zusatzauslassventil ein Betrieb mit geschlossenem Zusatzauslassventil und mit gegenüber dem Normalbetrieb verminderter Kraftstoffzufuhr ermöglicht. Dadurch ist neben der Beeinflussung von Abgastemperatur und/oder Abgaszusammensetzung in der Sonderbetriebsart einer Regeneration der Abgasreinigungseinheit zusätzlich die Leistungsabgabe im normalen Brennkraftmaschinenbetrieb beeinflussbar. Bei einer auf Null verminderten Kraftstoffzufuhr ist eine Schubabschaltung im Schiebebetrieb ermöglicht. Besonders vorteilhaft ist es, dass auch in dieser Betriebsart eine Regeneration der Abgasreinigungseinheit ermöglicht ist bzw. weitergeführt werden kann, da bei einem oder mehreren weiteren Zylindern ebenfalls ein Zusatzauslassventil vorgesehen sein kann und diese Zylinder mit betätigtem Zusatzauslassventil betrieben werden können. Auf diese Weise bleibt der Wärmeeintrag in die Abgasreinigungseinheit aufrechterhalten. Die Zylinder mit betätigtem Zusatzauslassventil können dabei gegebenenfalls mit verminderter Kraftstoffzufuhr betrieben werden.

In weiterer Ausgestaltung der Erfindung ist der Regenerationsbetrieb mit Betätigung des Zusatzauslassventil wenigstens eines Zylinders in einem Betriebsbereich verminderter Leistungsabgabe der Brennkraftmaschine einstellbar. Insbesondere bei einer nach dem Dieselprinzip arbeitenden Brennkraftmaschine ist im unteren Teillastbereich häufig der Wärmeeintrag in die zugehörige Abgasreinigungseinheit gering, so dass diese nicht ihre bestimmungsgemäße Temperatur erreicht bzw. darunter absinkt. Um die gewünschte Temperatur der Abgasreinigungseinheit zu erreichen, ist daher vorgesehen, unterhalb eines vorgebbaren Lastpunktes im Teillastbereich der Brennkraftmaschine eines oder mehrere der Zusatzauslassventile zu betätigen. Oberhalb des vorgebbaren Lastpunkts der Brennkraftmaschine bleibt das Zusatzventil im Zugbetrieb der Brennkraftmaschine geschlossen. Dadurch wird zudem sichergestellt, dass keine Überhitzung des Zusatzventils oder abgasführender Bauteile eintritt. Zur Regulierung des Wärmeeintrags in die Abgasreinigungseinheit im Teillastbereich kann zusätzlich vorgesehen sein, die Öffnungsweite des Zusatzauslassventils in Abhängigkeit vom Lastpunkt der Brennkraftmaschine einzustellen. Dem entsprechenden Lastbereich ist ein Kennfeld bzw. ein Kennfeldbereich zugeordnet, wobei vorzugsweise im Lastbereich mit weniger als 50 % Nennleistung vorgesehen ist, durch Betätigung eines Zusatzauslassventils die Regeneration einer Abgasreinigungseinheit zu unterstützen.

In weiterer Ausgestaltung der Erfindung ist in Verbindung mit einem Regenerationsbetrieb für die Brennkraftmaschine mit einem Abgasturbolader eine Beeinflussung des Ladedrucks ermöglicht. Insbesondere ist vorgesehen, in Verbindung mit dem Regenerationsbetrieb eine Absenkung des Ladedrucks vorzusehen. Auf Grund der Abgastemperaturerhöhung bei Betätigung eines Zusatzauslassventils kann sich eine erhöhte Leistungsabgabe des Turboladers einstellen. Durch die erfindungsgemäße Maßnahme der Absenkung des Ladedrucks kann diesem begegnet werden. Hierzu ist es vorteilhaft, wenn der Abgasturbolader derart ausgebildet ist, dass seine Drehzahl beeinflussbar ist. Die Absenkung des Ladedrucks erlaubt jedoch auch eine direkte Beeinflussung der Abgastemperatur und ist vorzugsweise als zusätzliche temperatursteigernde Maßnahme vorgesehen. Vorteilhaft ist es, wenn die entsprechenden Einstellungen in Abhängigkeit von der Temperatur der Abgasreinigungseinheit ermöglicht sind.

In weiterer Ausgestaltung der Erfindung ist der Regenerationsbetrieb bei stillstehendem Fahrzeug vorgesehen. Durch diese Maßnahme wird der Fahrbetrieb durch die Regeneration der Abgasreinigungseinheit nicht gestört. Die Maßnahme kann zusätzlich als Notregeneration vorgesehen sein, wenn ein erhöhter Regenerationsbedarf, beispielsweise in Form eines erhöhten Filterverstopfungsgrads festgestellt wird. Vorzugsweise wird im Fahrzeugstillstand eine erhöhte Brennkraftmaschinendrehzahl eingestellt. Auf diese Weise lassen sich auch bei Fahrzeugstillstand die für eine Regeneration der Abgasreinigungseinheit erforderlichen Bedingungen einstellen.

Für das erfindungsgemäße Verfahren ist vorgesehen, dass in Verbindung mit einem Regenerationsbetrieb zur Regeneration einer in der Abgasleitung angeordneten Abgasreinigungseinheit das Zusatzauslassventil wenigstens eines Zylinders wenigstens zeitweise geöffnet wird. Erfindungsgemäß ist vorgesehen, dass das Zusatzauslassventil wenigstens eines Zylinders während einer Vielzahl von Arbeitsspielen des Zylinders im Bereich des oberen Totpunkts im Verdichtungstakt offen gehalten wird und sonst geschlossen gehalten wird.

In dieser Betriebsart wird der entsprechende Zylinder gebremst betrieben, da zuvor komprimierte Gase aus dem Zylinder ohne Verrichtung von Expansionsarbeit in die Abgasleitung entweichen. Bei befeuertem Zylinder sind diese Gase sehr heiß und das Abgas wird entsprechend stark aufgeheizt. Ist die Kraftstoffzufuhr zum jeweiligen Zylinder vermindert oder abgestellt, ist der Wärmeeintrag ins Abgas entsprechend geringer.

Es versteht sich, dass das Zusatzventil neben seiner erfindungsgemäßen Betätigung zur Unterstützung der Regeneration der entsprechenden Abgasreinigungseinheit nach wie vor zur Verstärkung der Bremswirkung betätigt bzw. geöffnet werden kann. Bei einem mit einem Zusatzauslassventil versehenen Zylinder kann bei Betätigung des Zusatzauslassventils vorgesehen sein, dass dieser befeuert oder auch unbefeuert betrieben wird. Im erstgenannten Fall befindet sich die Brennkraftmaschine vorzugsweise im Zugbetrieb mit positiver Leistungsabgabe an die Antriebseinheit, im zweitgenannten Fall befindet sich die Brennkraftmaschine vorzugsweise im Brems- oder Schiebebetrieb. In beiden Fällen kann vorgesehen sein, das Zusatzauslassventil eines oder gegebenenfalls mehrerer Zylinder wenigstens zeitweise in einem geöffneten Zustand zu halten.

In Ausgestaltung des Verfahrens wird wenigstens ein Zylinder mit wenigstens zeitweise geöffnetem Zusatzauslassventil und mit einer gegenüber dem Normalbetrieb verminderten Kraftstoffzufuhr betrieben. Dabei schließt die Verminderung der Kraftstoffzufuhr auch deren völlige Abschaltung ein. Als Normalbetrieb wird dabei der entsprechende Brennkraftmaschinenbetriebspunkt verstanden, bei welchem das entsprechende Zusatzauslassventil unbetätigt, d.h. ständig geschlossen bleibt. Vorteilhaft ist es grundsätzlich, bei allen Zylindern, unabhängig davon ob diese ein Zusatzauslassventil aufweisen oder nicht, die wahlweise Verminderung der Kraftstoffmengenzufuhr vorzusehen.

Die Leistungsabgabe bzw. -Aufnahme des Zylinders und somit die Stärke der Wärmeabgabe ins Abgas über das geöffnete Zusatzauslassventil kann über die Verminderung der Kraftstoffzufuhr sehr effektiv eingestellt werden und an den Wärmebedarf der Abgasreinigungseinheit angepasst werden. Bei sehr starker Verminderung der Kraftstoffzufuhr findet im Zylinder keine Verbrennung mehr statt, und der Zylinder wird unbefeuert betrieben. Ist die Kraftstoffzufuhr nicht völlig abgeschaltet, so wird in diesem Fall unverbrannter Kraftstoff durch das geöffnete Zusatzauslassventil ins Abgas eingetragen und somit das Abgas mit Reduktionsmitteln angereichert. Auf diese Weise kann beispielsweise eine reduzierende Regeneration einer Abgasreinigungseinheit unterstützt werden oder im Abgasstrang durch Nachverbrennung des unverbrannten Kraftstoffs eine Wärmefreisetzung erfolgen.

In weiterer Ausgestaltung des Verfahrens wird das Zusatzauslassventil wenigstens eines Zylinders während einet Vielzahl von Arbeitsspielen des Zylinders ständig offen gehalten. Auch in dieser Betriebsart wird der entsprechende Zylinder gebremst betrieben, wenngleich die Bremswirkung und der Wärmeeintrag ins Abgas geringer ausfallen. Jedoch ist der Steuerungsaufwand ebenfalls geringer.

In weiterer Ausgestaltung des Verfahrens wird wenigstens ein Zylinder der Brennkraftmaschine, insbesondere ein Zylinder mit Zusatzauslassventil mit verminderter Kraftstoffzufuhr betrieben. Dabei kann bei einem Zylinder mit Zusatzauslassventil dieses zeitweise geöffnet sein oder geschlossen gehalten werden. Die Verminderung der Kraftstoffzufuhr kann dabei auch deren völlige Abschaltung umfassen. Auf diese Weise kann insbesondere eine Feineinstellung der Regenerationsbedingungen erreicht werden. Es lassen sich sowohl die Abgastemperatur als auch die Abgaszusammensetzung, insbesondere der Sauerstoffgehalt des Abgases einstellen. Gleichzeitig kann die Leistungsabgabe feineingestellt

In weiterer Ausgestaltung des Verfahrens wird wenigstens ein Zylinder der Brennkraftmaschine, insbesondere ein Zylinder mit Zusatzauslassventil mit verminderter Kraftstoffzufuhr betrieben. Dabei kann bei einem Zylinder mit Zusatzauslassventil dieses zeitweise geöffnet sein oder geschlossen gehalten werden. Die Verminderung der Kraftstoffzufuhr kann dabei auch deren völlige Abschaltung umfassen. Auf diese Weise kann insbesondere eine Feineinstellung der Regenerationsbedingungen erreicht werden. Es lassen sich sowohl die Abgastemperatur als auch die Abgaszusammensetzung, insbesondere der Sauerstoffgehalt des Abgases einstellen. Gleichzeitig kann die Leistungsabgabe feineingestellt werden, wodurch Drehmomentschwankungen vermieden werden können.

In weiterer Ausgestaltung des Verfahrens sind wenigstens zwei vorzugsweise benachbarte Zylindern mit Zusatzauslassventil vorgesehen, deren Zusatzauslassventile synchron betätigt werden. Durch die Gruppierung von Zylindern mit jeweils synchron betriebenen Zusatzauslassventilen lässt sich eine Verschlechterung der Laufruhe vermeiden oder minimieren, zudem ist die Ansteuerung vereinfacht.

In weiterer Ausgestaltung des Verfahrens wird bei einer Brennkraftmaschine mit wenigstens zwei Zylindern mit Zusatzauslassventil die Anzahl der Zylinder mit wenigstens zeitweise geöffnetem Zusatzauslassventil in Abhängigkeit von der Brennkraftmaschinenlast eingestellt. Auf diese Weise können die Abgaseigenschaften sehr wirkungsvoll beeinflusst werden. Vorzugsweise wird mit abnehmender Brennkraftmaschinenlast bzw. -Drehzahl eine zunehmende Anzahl von Zylindern mit wenigstens zeitweise geöffnetem Zusatzauslassventil betrieben. Die Anzahl der entsprechenden Zylinder kann dabei durch Kennfeldbereiche vorgegeben sein.

In weiterer Ausgestaltung des Verfahrens zum Betreiben einer Brennkraftmaschine mit einem Abgasturbolader wird in Verbindung mit dem Regenerationsbetrieb ein verminderter Ladedruck eingestellt. Auf diese Weise kann insbesondere die Abgastemperatur zusätzlich beeinflusst werden. Die Absenkung des Ladedrucks wird vorzugsweise durch Erniedrigung der Drehzahl über eine Schaufelverstellung oder eine Wastegateverstellung des entsprechenden Abgasturboladers vorgenommen.

In weiterer Ausgestaltung des Verfahrens zum Betreiben einer Brennkraftmaschine mit einer verstellbaren Abgasrückführeinrichtung wird in Verbindung mit dem Regenerationsbetrieb eine erhöhte Abgasrückführmenge eingestellt. Diese Maßnahme ist insbesondere für eine Feineinstellung der Regenerationsbedingungen zweckmäßig und wird vorzugsweise in Verbindung mit anderen Maßnahmen zur Beeinflussung der Abgastemperatur und/oder der Abgaszusammensetzung eingesetzt.

In weiterer Ausgestaltung des Verfahrens wird der Regenerationsbetrieb bei Fahrzeugstillstand durchgeführt. Dies kann während einer Unterbrechung des normalen Fahrbetriebs oder im Rahmen eines Werkstattaufenthalts erfolgen. Durch diese Maßnahmen lassen sich beispielsweise überlange Regenerationen durchführen, die beim normalen Fahrbetrieb aufgrund wechselnder Betriebsbedingungen nicht durchführbar sind.

Vorteilhafte Ausführungsformen der Erfindung sind in der Zeichnung veranschaulicht und werden nachfolgend beschrie-ben.

Die einzige Figur zeigt schematisch eine als Reihenmotor mit sechs Zylindern 1 bis 6 ausgebildete Brennkraftmaschine B. Die Zylinder weisen jeweils einen nicht gesondert bezeichneten Brennraum sowie ein dem Gaswechsel dienendes Einlassventil E und Auslassventil A sowie ferner ein Zusatzauslassventil Z auf. Im dargestellten Fall weisen alle Zylinder 1 bis 6 der Brennkraftmaschine B jeweils ein Zusatzauslassventil Z auf und die Zylinder 1 bis 3 bilden eine erste Zylindergruppe 11 und die Zylinder 4 bis 6 eine zweite Zylindergruppe 12. Vorzugsweise werden die Zylinder der Zylindergruppen 11, 12 jeweils synchron bzw. gleichartig betrieben. Es kann jedoch selbstverständlich auch vorgesehen sein, dass nur ein einziger Zylinder oder nur einige der Zylinder 1 bis 6 ein Zusatzauslassventil Z aufweisen und die Zylinder 1 bis 6 auf unterschiedliche Weise, beispielsweise hinsichtlich der Kraftstoffzufuhr oder der Betätigung des Zusatzauslassventils Z betrieben werden.

Im dargestellten Fall ist den Zylindern der Zylindergruppen 11, 12 ist eine gemeinsame Kurbelwelle 7 zur Drehmomentübertragung zugeordnet. Vorzugsweise sind die Zylinder der Brennkraftmaschine B gleichartig ausgeführt, weshalb die einem jeweiligen Zylinder zugeordneten Bauteile lediglich beim Zylinder 1 mit Bezugszeichen versehen sind.

Die Brennkraftmaschine B ist hier als ein nach dem Dieselprinzip arbeitender 4-Taktmotor ausgeführt.

Dementsprechend erhalten die Zylinder 1 bis 6 ihre Verbrennungsluft über einen Lufteinlasskanal 8 und geben im Normalbetrieb die Verbrennungsabgase über einen Luftauslasskanal 9, eine Abgasleitung und eine Abgasreinigungseinheit (jeweils nicht dargestellt) an die Umgebung ab. In geöffnetem Zustand des Zusatzauslassventils Z ist über den Zusatzauslasskanal 10 eine strömungsmäßige Verbindung zwischen dem Brennraum des jeweiligen Zylinders und der Abgasleitung vorhanden. Insbesondere bei einer Aufwärtsbewegung des Kolbens gelangt bei geöffnetem Zusatzauslassventil Z daher Abgas aus dem entsprechenden Brennraum in die Abgasleitung. Folglich lassen sich die Eigenschaften des Abgases über das geöffnete Zusatzauslassventil Z beeinflussen.

Die Einlassventile E sowie die Auslassventile A sind vorzugsweise jeweils gemeinsam über eine Nockenwelle mechanisch ansteuerbar, während die Zusatzauslassventile Z jeweils eine separate, vorzugsweise elektromagnetische Ansteuerung aufweisen. Insbesondere ist vorgesehen, dass die Zusatzauslassventile Z einzeln so betätigbar sind, dass sie während eines Arbeitszyklus getaktet für eine frei wählbare Zeitspanne geöffnet werden können. Diese Zeitspanne kann sowohl einen Bruchteil des Arbeitszyklus als auch eine längere Zeitspanne über eine Vielzahl von Arbeitszyklen ausmachen. Dadurch wird ein breiter Variationsspielraum zur Beeinflussung der Abgaseigenschaften erreicht.

Es versteht sich, dass die Zylinder 1 bis 6 der Brennkraftmaschine B jeweils mehr als ein einziges Einlassventil E und Auslassventil A aufweisen können. Es versteht sich ferner, dass die Zylinder 1 bis 6 der Brennkraftmaschine B auch in der Art eines V-Motors oder auf andere Weise zu Gruppen zusammengefasst sein können. Den Zylindergruppen kann selbstverständlich jeweils ein separater Abgasstrang mit jeweils einer Abgasreinigungseinheit zugeordnet sein.

Obschon hier aus Gründen der Übersichtlichkeit nicht näher dargestellt, versteht sich weiter, dass der Brennkraftmaschine B eine vorzugsweise elektronisch ansteuerbare Einspritzanlage mit jeweils einem Kraftstoffeinspritzventil für jeden der Zylinder 1 bis 6 zugeordnet ist. Vorzugsweise ist die Einspritzanlage derart ausgebildet, dass zylinderselektiv Mehrfacheinspritzungen mit im Rahmen des technisch machbaren frei wählbaren Einspritzmengen und Einspritzzeitpunkten ermöglicht sind. Ferner weist die Brennkraftmaschine B einen Abgasturbolader und eine Abgasrückführeinrichtung auf (hier ebenfalls nicht dargestellt). Zur Steuerung der genannten Komponenten sowie des gesamten Betriebs der Brennkraftmaschine B sowie zur Erfassung der relevanten Betriebsgrößen ist eine ebenfalls nicht dargestellte elektronische Motorsteuerung vorgesehen.

Je nachdem, zu welchem Zeitpunkt und mit welcher Dauer das Zusatzauslassventil Z eines jeweiligen Zylinders betätigt bzw. geöffnet wird, sind unterschiedliche Wirkungen erzielbar. So kann neben der eingangs erwähnten Bremswirkung die Temperatur der aus dem jeweiligen Zylinder strömenden Abgase gegenüber einem Normalbetrieb ohne Betätigung des Zusatzauslassventils Z erhöht werden. Dies ist insbesondere der Fall, wenn das Zusatzauslassventil Z im Bereich des oberen Totpunkt im Verdichtungstakt geöffnet wird. Weiter kann der Abgasleitung ein Abgas zugeführt werden, welches unverbrannte Bestandteile enthält. Dies kann beispielsweise durch Öffnen des Zusatzauslassventils Z im Verdichtungstakt bzw. vor Beendigung der regulären Verbrennung in dem jeweiligen Zylinder erreicht werden. Beispielsweise kann vorgesehen sein, eine voreingespritzte Kraftstoffmenge durch Öffnen des Zusatzauslassventils Z während des Kompressionstakts wenigstens teilweise in die Abgasleitung zu leiten, wodurch der Abgasreinigungseinheit ein mit unverbrannten Kraftstoffbestandteilen angereichertes Abgas zuführbar ist. Diese können an einem der Abgasreinigungseinheit zugeordneten Oxidationskatalysator unter Wärmefreisetzung oxidiert werden, was die Temperatur des der Abgasreinigungseinheit zugeführten Abgases ebenfalls steigert. Im Fall einer als Partikelfilter ausgebildeten Abgasreinigungseinheit kann dessen Temperatur auf diese Weise angehoben werden und so die Regeneration durch Rußabbrand unterstützt werden. Durch die mittels Betätigung des Zusatzauslassventils Z erreichte Veränderung der Abgastemperatur bzw. Abgaszusammensetzung lassen sich jedoch auch weitere und/oder andere Abgasreinigungseinheiten wie beispielsweise ein Denox-Katalysator regenerieren bzw. betreiben.

Eine Aufheizung beispielsweise eines Oxidationskatalysators im Abgasstrang im Rahmen eines Regenerationsvorgangs kann auch erreicht werden, indem bei einem oder mehreren Zylindern eine späte Kraftstoffeinspritzung vorgenommen wird. Vorzugsweise wird diese mit einem Spritzbeginn bei etwa 15° bis 25° Kurbelwinkel nach dem oberen Totpunkt vorgenommen. Dabei werden unverbrannte bzw. teilverbrannte Kraftstoffbestandteile in das Abgas durch die geöffneten Auslassventile oder durch das geöffnete Zusatzauslassventil ins Abgas eingebracht, die dann im Oxidationskatalysator unter Wärmefreisetzung nachverbrennen. Dabei kann auch vorgesehen sein bei dem oder den Zylindern auf die Haupteinspritzung von Kraftstoff zu verzichten, so dass der oder die Zylinder keine mechanische Energie abgeben, also geschleppt werden. In diesem Fall findet keine Verbrennung des nacheingespritzten Kraftstoffs statt, da wegen der fehlenden Haupteinspritzung nur eine geringe Druck- und Temperaturerhöhung im Kompressionstakt erfolgt. Der nacheingespritzte Kraftstoff wird vielmehr als Kraftstoffdampf und daher besonders homogen aufbereitet in den Abgastrakt eingebracht. Außerdem ist das jeweilige Zusatzauslassventil Z in diesem Fall thermisch nur gering belastet.
Zur Erläuterung von bevorzugten Betriebsarten wird nachfolgend davon ausgegangen, dass ein Regenerationsbedarf in Form eines thermischen Rußabbrands für einen Partikelfilter festgestellt wurde. Vorzugsweise erfolgt dies durch Auswertung der Signale nicht näher dargestellter Diagnosemittel durch die elektronische Motorsteuerung. Diese ermittelt den aktuellen Betriebszustand und insbesondere die aktuelle Temperatur des Abgases bzw. des Partikelfilters über dafür geeignete Sensoren und initiiert in Abhängigkeit von diesen Werten die zu treffenden Maßnahmen. Wird beispielsweise durch Auswertung von Kennfelddaten festgestellt, dass lediglich eine vergleichsweise geringe Anhebung der Abgas- bzw. Partikelfiltertemperatur auf einen für den Rußabbrand erforderlichen Wert notwendig ist, so wird von der Motorsteuerung vorzugsweise folgende Betriebsweise der Brennkraftmaschine eingestellt.

Die Kraftstoffzufuhr zu den Zylindern 1 bis 3 der ersten Zylindergruppe 11 wird oder bleibt abgestellt und die Zusatzauslassventile Z der Zylinder 1 bis 3 werden wie in der Figur dargestellt ganz geöffnet. Infolge der geöffneten Zusatzauslassventile Z werden diese Zylinder gebremst, jedoch infolge der fehlenden Kraftstoffzufuhr unbefeuert betrieben. Dabei werden die Einlassventile E und die Auslassventile A unverändert über die Nockenwelle angesteuert und normal betrieben. Falls nötig, wird eine Anpassung des entsprechend der aktuellen Fahrsituation einzustellenden Drehmoments durch Einstellung der Kraftstoffzufuhrmenge zu den Zylindern 4 bis 6 der zweiten Zylindergruppe 12 vorgenommen. Diese werden weiterhin wie bisher befeuert mit ständig geschlossenem Zusatzauslassventil Z betrieben.

Von den Zylindern 1 bis 3 wird in den Kompressionstakten Kompressionsarbeit verrichtet, wodurch eine entsprechende Erhitzung der diesen Zylindern über die Einlassventile E zugeführten Luft erfolgt. Infolge der ständig geöffneten Zusatzauslassventile Z der Zylinder 1 bis 3 gelangt gegenüber dem Normalbetrieb stärker erhitztes Gas in die Abgasleitung und der Partikelfilter wird dadurch aufgeheizt. Vorteilhaft ist es, wenn die Öffnungsweite der Zusatzauslassventile Z einstellbar ist. Durch eine Einstellung der Öffnungsweite in Abhängigkeit von der Abgas- oder Partikelfiltertemperatur kann der Wärmeeintrag durch die geöffneten Zusatzauslassventile Z in den Partikelfilter effektiv eingestellt werden.

Wird von der Motorsteuerung ermittelt, dass diese Aufheizmaßnahme nicht ausreicht um den Partikelfilter auf die Rußabbrandtemperatur aufzuheizen, was hauptsächlich in einem Betriebszustand im unteren Teillastbereich der Fall sein kann, so können folgende Maßnahmen alternativ einzeln oder in Kombination ergriffen werden.

Eine erste bevorzugte Maßnahme besteht darin, die Zylinder 1 bis 3 der ersten Zylindergruppe 11 mit einer geringen, gegenüber dem Normalbetrieb verminderten Kraftstoffmenge zu versorgen. Diese kann so gewählt sein, dass keine Entflammung in den Brennräumen dieser Zylinder stattfindet. Daher gelangt unverbrannter Kraftstoff in die Abgasleitung, der an einem dem Partikelfilter vorgeschalteten Oxidationskatalysator katalytisch oxidiert wird. Durch diese katalytisch unterstützte Nachverbrennung steigt die Abgastemperatur und somit der Wärmeeintrag in den Partikelfilter.

Als weitere Maßnahme kann vorgesehen sein, die Zylinder 1 bis 3 der ersten Zylindergruppe 11 mit einer für eine normale Verbrennung geeigneten Kraftstoffmenge zu versorgen und gleichzeitig die Zusatzauslassventile Z getaktet zu betreiben. Die Taktung erfolgt vorzugsweise derart, dass die Zusatzauslassventile Z lediglich etwa im Bereich von 90° vor dem oberen Totpunkt im Verdichtungstakt bis etwa 90° nach dem oberen Totpunkt geöffnet werden. Vorzugsweise erfolgt die Öffnung im Bereich 30° vor dem oberen Totpunkt bis etwa 90° nach dem oberen Totpunkt und besonders bevorzugt im Bereich im Bereich 30° vor dem oberen Totpunkt bis etwa 60° nach dem oberen Totpunkt. Die entsprechenden Zylinder werden somit befeuert, jedoch gebremst betrieben. In dieser Betriebsart entweichen beim Kompressionstakt über die geöffneten Zusatzauslassventile Z und Zusatzauslasskanäle 10 heiße Verbrennungsgase in die Abgasleitung. Die heißen Verbrennungsabgase tragen Wärmeenergie in die Abgasreinigungseinheit ein, wodurch diese aufgeheizt wird oder deren Abkühlung vermieden wird. Weiter kann ein intermittierender Betrieb der Zusatzauslassventile Z vorgesehen sein, bei welchem diese nicht bei jedem Arbeitsspiel geöffnet sind bzw. betätigt werden, sondern lediglich bei jedem vorgebbaren Vielfachen eines Arbeitsspiels. Weiter kann vorgesehen sein, vorzugsweise in Abhängigkeit von der Abgas- oder Partikelfiltertemperatur oder dem Lastbereich der Brennkraftmaschine B die Anzahl der solcherart betriebenen Zylinder einzustellen. Dabei können bei erhöhtem Heizbedarf auch alle Zylinder der Brennkraftmaschine B auf diese Art betrieben werden. Vorzugsweise für eine Feineinstellung der Temperatur kann außerdem vorgesehen sein, ein oder gegebenenfalls mehrere Zylinder mit ständig geschlossenem Zusatzauslassventil Z, jedoch mit verminderter oder ganz abgeschalteter Kraftstoffzufuhr zu betreiben.

Die genannte Maßnahmen und Betriebsvarianten einer Brennkraftmaschine B mit Betätigung eines Zusatzauslassventils Z eines Zylinders 1 bis 6 erweisen sich insbesondere im Teillastbereich als vorteilhaft, da hier das Abgas ohne Zusatzmaßnahmen eine vergleichsweise niedrige Temperatur aufweist und somit eine Regeneration mit erhöhtem Wärmebedarf nicht ermöglicht ist. Die Maßnahmen können jedoch auch mit Vorteil angewendet werden, wenn die Brennkraftmaschine B bei oder nahe an der Volllast betrieben wird. Zur Vermeidung einer thermischen Überbelastung kann hierbei vorgesehen sein, nur bei einen oder wenigen Zylindern das Zusatzauslassventil zu betätigen. Dabei können diese Zylinder gegebenenfalls mit verminderter oder ganz abgeschalteter Kraftstoffzufuhr zu betrieben werden bzw. geschleppt werden. Die restlichen Zylinder werden dann zur Aufrechterhaltung der Brennkraftmaschinenleistung mit ständig geschlossenem Zusatzauslassventil unter hoher Last betrieben.

Als zusätzliche Maßnahme kann vorgesehen sein, geeignete Maßnahmen zur Drehzahlveränderung, insbesondere zur Drehzahlabsenkung des Abgasturboladers zu ergreifen. Je nach Ausführungsform des Turboladers kommen unterschiedliche Maßnahmen in Betracht. Bei einem Turbolader mit variabler Turbinengeometrie (VTG-Lader) ist es vorteilhaft, eine Veränderung der Schaufelstellung vorzunehmen. Bei einem als Wastegate-Lader mit veränderlicher Wastegate-Öffnung ausgeführten Turbolader ist es vorteilhaft, eine Veränderung der Wastegate-Öffnung vorzunehmen.

Als weitere Maßnahme kann vorgesehen sein, eine Veränderung der Abgasrückführmenge im Sinne einer abgastemperatursteigernden Wirkung vorzunehmen. Hierfür ist beispielsweise ein verstellbares Abgasrückführventil vorgesehen, das von der Motorsteuerung entsprechend angesteuert wird. Vorzugsweise wird das Abgasrückführventil weiter geöffnet. Auf diese Weise lässt sich sowohl die Abgastemperatur als auch der Sauerstoffgehalt des Abgases beeinflussen.

Als weitere Maßnahme kann vorgesehen sein, eine Veränderung der Kraftstoffeinspritzparameter vorzunehmen. Durch diese Maßnahme kann der Wärmeeintrag in die Abgasreinigungseinheit zusätzlich verstärkt werden. Dabei kann es vorteilhaft sein, den Zeitpunkt, die Menge und/oder der Druck einer Kraftstoffeinspritzung gegenüber dem Normalbetrieb zu verändern. Insbesondere kann eine Verschiebung des Spritzbeginns einer Hauptkraftstoffeinspritzung zweckmäßig sein. Ebenfalls vorteilhaft ist die Durchführung einer Nacheinspritzung. Diese kann gegebenenfalls so durchgeführt werden, dass unverbrannte Kraftstoffbestandteile der Abgasreinigungseinheit zugeführt werden. Durch katalytische Nachverbrennung kann auf diese Weise die Abgastemperatur sehr wirkungsvoll erhöht werden. Ferner kann Gehalt an freiem Sauerstoff im Abgas gegebenenfalls bis hin zu einer reduzierenden Abgaszusammensetzung vermindert werden. Über den Gehalt des freien Sauerstoffs im Abgas lässt sich ferner die Rußabbrandgeschwindigkeit beeinflussen und somit eine übermäßige Wärmefreisetzung beim Rußabbrand im Partikelfilter vermeiden.

Insbesondere bei einem Kraftfahrzeug mit einer Ansaugluftvorwärmung kann als weitere Maßnahme vorgesehen sein, diese bei einem Regenerationsbetrieb einzuschalten. Insbesondere das Einschalten einer elektrischen Heizung im Ansaugtrakt der Brennkraftmaschine B ist vorteilhaft. Zum erhöht sich infolge des zusätzlichen Leistungsbedarfs die von der Brennkraftmaschine B abgegebene Leistung, zum anderen verursacht die angewärmte Ansaugluft unmittelbar einen Temperaturanstieg des Abgases.

Vorteilhaft ist es, wenn die genannten Maßnahmen vorgegebenen Kennfeldbereichen im Last-/Drehzahl-Kennfeld der Brennkraftmaschine zugeordnet sind, wobei die Zuordnung im Motorsteuergerät abgespeichert sein kann. Vorzugsweise kommt hierfür ein Teillastbereich im Kennfeld in Frage. Ebenfalls vorteilhaft ist es, die genannten Maßnahmen in Abhängigkeit von der Temperatur des Abgases und/oder der Abgasreinigungseinheit oder in Abhängigkeit von der Differenz dieser Temperaturen von vorgegebenen Temperatursollwerten zu ergreifen, wozu beispielsweise eine Zuordnungstabelle vorgesehen sein kann.

Die erfindungsgemäßen Maßnahmen erlauben es, gegebenenfalls eine Regeneration eines Partikelfilters bei Stillstand des Fahrzeugs vorzunehmen. Dies ist besonders vorteilhaft, wenn sich aufgrund anhaltend schlechter Regenerationsbedingungen im Fahrbetrieb keine oder keine ausreichende Regeneration durchführen lässt. In diesem Fall kann beispielsweise auf Veranlassung einer On-Board-Diagnose dazu aufgefordert werden, die Brennkraftmaschine in Fahrpausen in einem Regenerationsbetrieb mit den erläuterten erfindungsgemäßen Maßnahmen zu betreiben. Zweckmäßig ist es dabei, die erfindungsgemäßen Maßnahmen bei einer erhöhten Leerlaufdrehzahl zu ergreifen.

## Patentansprüche

1. Mehrzylindrige Brennkraftmaschine für ein Kraftfahrzeug mit einer den Zylindern (1 - 6) der Brennkraftmaschine (B) zugeordneten Abgasleitung, in welcher eine Abgasreinigungseinheit angeordnet ist, wobei
- den Zylindern (1 - 6) jeweils ein dem Gaswechsel dienendes Gaseinlassventil (E) zum Einlassen von Verbrennungsluft in den Brennraum des Zylinders hinein und ein dem Gaswechsel dienendes Gasauslassventil (A) zum Auslassen von Abgasen aus dem Brennraum in die Abgasleitung hinein zugeordnet ist,
- wenigstens einer der Zylinder (1 - 6) der Brennkraftmaschine (B) ein Zusatzauslassventil (Z) aufweist, durch welches in geöffnetem Zustand eine strömungsmäßige Verbindung zwischen dem Brennraum und der Abgasleitung hergestellt wird und
- in Verbindung mit einem Regenerationsbetrieb zur Regeneration der Abgasreinigungseinheit das Zusatzauslassventil (Z) wenigstens eines Zylinders (1) betätigbar ist und bei Betätigung des Zusatzauslassventils (Z) über die vom Zusatzauslassventil (Z) geöffnete Verbindung Gas aus dem Brennraum des wenigstens einen Zylinders (1) in die Abgasleitung gelangt und dadurch eine gegenüber dem Normalbetrieb veränderte, die Regeneration der Abgasreinigungseinheit unterstützende Abgaszusammensetzung und/oder Abgastemperatur einstellbar ist,
**dadurch gekennzeichnet,**
**dass** bei wenigstens einem Zylinder mit Zusatzauslassventil (Z) das Zusatzauslassventil (Z) derart getaktet betätigbar ist, dass das Zusatzauslassventil (Z) bei einer Vielzahl von Arbeitsspielen jeweils im Bereich des oberen Totpunkts im Verdichtungstakt geöffnet ist und sonst geschlossen ist.

2. Brennkraftmaschine nach Anspruch 1
**dadurch gekennzeichnet,**
**dass** wenigstens ein Zylinder mit Betätigung des Zusatzauslassventils (Z) mit einer gegenüber dem Betrieb ohne Betätigung des Zusatzauslassventils (Z) verminderten Kraftstoffzufuhr betreibbar ist.

3. Brennkraftmaschine nach Anspruch 1 oder 2,
**dadurch gekennzeichnet,**
**dass** eine aus wenigstens zwei vorzugsweise benachbarten Zylindern mit Zusatzauslassventil gebildete Zylindergrüppe (11) vorgesehen ist.

4. Brennkraftmaschine nach einem der Ansprüche 1 bis 3,
**dadurch gekennzeichnet,**
**dass** bei wenigstens zwei vorzugsweise benachbarten Zylindern mit Zusatzauslassventil (Z) eine Betätigung des Zusatzauslassventils (Z) vorgesehen ist.

5. Brennkraftmaschine nach einem der Ansprüche 1 bis 4,
**dadurch gekennzeichnet,**
**dass** wenigstens zwei Zylinder mit Zusatzauslassventil vorgesehen sind und die Anzahl der Zylinder mit Betätigung des Zusatzauslassventils (Z) variabel, insbesondere in Abhängigkeit von der Abgastemperatur einstellbar ist.

6. Brennkraftmaschine nach einem der Ansprüche 1 bis 5,
**dadurch gekennzeichnet,**
**dass** bei wenigstens einem Zylinder mit Zusatzauslassventil (Z) ein Betrieb mit geschlossenem Zusatzauslassventil (Z) und mit gegenüber dem Normalbetrieb verminderter Kraftstoffzufuhr ermöglicht ist.

7. Brennkraftmaschine nach einem der Ansprüche 1 bis 6,
**dadurch gekennzeichnet,**
**dass** der Regenerationsbetrieb mit Betätigung des Zusatzauslassventil (Z) wenigstens eines Zylinders (1) in einem Betriebsbereich verminderter Leistungsabgabe der Brennkraftmaschine (B) einstellbar ist.

8. Brennkraftmaschine mit einem Abgasturbolader nach einem der Ansprüche 1 bis 7,
**dadurch gekennzeichnet, , dass** in Verbindung mit einem Regenerationsbetrieb eine Beeinflussung des Ladedrucks ermöglicht ist.

9. Brennkraftmaschine mit einer verstellbaren Abgasrückführeinrichtung nach einem der Ansprüche 1 bis 8,
**dadurch gekennzeichnet,**
**dass** in Verbindung mit einem Regenerationsbetrieb eine Beeinflussung der Abgasrückführmenge ermöglicht ist.

10. Brennkraftmaschine nach einem der Ansprüche 1 bis 9,
**dadurch gekennzeichnet,**
**dass** der Regenerationsbetrieb bei stillstehendem Fahrzeug vorgesehen ist.

11. Verfahren zum Betreiben einer mehrzylindrigen Brennkraftmaschine für ein Kraftfahrzeug mit einer den Zylindern
(1 -6) der Brennkraftmaschine (B) zugeordneten Abgasleitung, in welcher eine Abgasreinigungseinheit angeordnet ist, wobei
- den Zylindern (1 - 6) jeweils ein dem Gaswechsel dienendes Gaseinlassventil (E) zum Einlassen von Verbrennungsluft in den Brennraum des Zylinders hinein und ein dem Gaswechsel dienendes Gasauslassventil (A) zum Auslassen von Abgasen aus dem Brennraum in die Abgasleitung hinein zugeordnet ist,
- wenigstens einer der Zylinder (1 - 6) der Brennkraftmaschine (B) ein Zusatzauslassventil (Z) aufweist, durch welches in geöffnetem Zustand eine strömungsmäßige Verbindung zwischen dem Brennraum und der Abgasleitung hergestellt wird und
- in Verbindung mit einem Regenerationsbetrieb zur Regeneration der Abgasreinigungseinheit das Zusatzauslassventil (Z) wenigstens eines Zylinders (1) wenigstens zeitweise geöffnet wird und über die vom Zusatzauslassventil (Z) geöffnete Verbindung Gas aus dem Brennraum des wenigstens einen Zylinders (1) in die Abgasleitung gelangt und dadurch eine gegenüber dem Normalbetrieb veränderte, die Regeneration der Abgasreinigungseinheit unterstützende Abgaszusammensetzung und/oder Abgastemperatur eingestellt wird,
**dadurch gekennzeichnet,**
**dass** das Zusatzauslassventil (Z) wenigstens eines Zylinders während einer Vielzahl von Arbeitsspielen des Zylinders im Bereich des oberen Totpunkts im Verdichtungstakt offen gehalten wird und sonst geschlossen gehalten wird.

12. Verfahren nach Anspruch 11,
**dadurch gekennzeichnet,**
**dass** wenigstens ein Zylinder mit wenigstens zeitweise geöffnetem Zusatzauslassventil (Z) und mit einer gegenüber dem Normalbetrieb verminderten Kraftstoffzufuhr betrieben wird.

13. Verfahren nach Anspruch 11 oder 12,
**dadurch gekennzeichnet,**
**dass** das Zusatzauslassventil (Z) wenigstens eines Zylinders während einer Vielzahl von Arbeitsspielen des Zylinders ständig offen gehalten wird.

14. Verfahren nach einem der Ansprüche 11 bis 13,
**dadurch gekennzeichnet,**
**dass** wenigstens ein Zylinder der Brennkraftmaschine (B) mit gegenüber dem Normalbetrieb verminderter Kraftstoffzufuhr betrieben wird.

15. Verfahren nach einem der Ansprüche 11 bis 14,
**dadurch gekennzeichnet,**
**dass** wenigstens zwei vorzugsweise benachbarte Zylinder mit Zusatzauslassventil (Z) vorgesehen sind, deren Zusatzauslassventile (Z) synchron betätigt werden.

16. Verfahren nach einem der Ansprüche 11 bis 15,
**dadurch gekennzeichnet,**
**dass** wenigstens zwei Zylinder mit Zusatzauslassventil (Z) vorgesehen sind und die Anzahl der Zylinder mit wenigstens zeitweise geöffnetem Zusatzauslassventil (Z) in Abhängigkeit von der Brennkraftmaschinenlast eingestellt wird.

17. Verfahren zum Betreiben einer Brennkraftmaschine mit einem Abgasturbolader nach einem der Ansprüche 11 bis 16,
**dadurch gekennzeichnet.**
**dass** in Verbindung mit dem Regenerationsbetrieb ein verminderter Ladedruck eingestellt wird.

18. Verfahren zum Betreiben einer Brennkraftmaschine mit einer verstellbaren Abgasrückführeinrichtung nach einem der Ansprüche 11 bis 17,
**dadurch gekennzeichnet,**
**dass** in Verbindung mit dem Regenerationsbetrieb eine erhöhte Abgasrückführmenge eingestellt wird.

19. Verfahren nach einem der Ansprüche 11 bis 18,
**dadurch gekennzeichnet,**
**dass** der Regenerationsbetrieb bei Fahrzeugstillstand durchgeführt wird.

## Claims

1. Multi-cylinder internal combustion engine for a motor vehicle, comprising an exhaust pipe assigned to the cylinders (1-6) of the internal combustion engine (B), in which exhaust pipe an exhaust gas purification unit is located, wherein
- each cylinder (1-6) is assigned a gas inlet valve (E) designed for charge exchange to introduce combustion air into the combustion chamber of the cylinder and a gas outlet valve (A) designed for charge exchange to discharge exhaust gas from the combustion chamber into the exhaust pipe,
- at least one of the cylinders (1-6) of the internal combustion engine (B) has an auxiliary exhaust valve (Z), through which a flow connection is established between the combustion chamber and the exhaust pipe in the opened state, and
- in connection with a regeneration operation to regenerate the exhaust gas purification unit, the auxiliary exhaust valve (Z) of at least one cylinder (1) can be actuated and, on actuation of the auxiliary exhaust valve (Z), gas flows via the connection opened by the auxiliary exhaust valve (Z) from the combustion chamber of the at least one cylinder (1) into the exhaust pipe, whereby an exhaust gas composition and/or exhaust gas temperature changed with respect to normal operation and supporting the regeneration of the exhaust gas purification unit can be set,
**characterised in that**
in at least one cylinder with auxiliary exhaust valve (Z), the auxiliary exhaust valve (Z) can be pulse-actuated in such a way that the auxiliary exhaust valve (Z) is, in a plurality of operating cycles, open in the region of the top dead centre of the compression stroke and otherwise closed.

2. Internal combustion engine according to claim 1,
**characterised in that**
at least one cylinder can, on actuation of the auxiliary exhaust valve (Z), be operated with a fuel supply which is reduced compared to operation without actuation of the auxiliary exhaust valve (Z).

3. Internal combustion engine according to claim 1 or 2,
**characterised in that**
a cylinder assembly (11) of at least two preferably adjacent cylinders with auxiliary exhaust valves is provided.

4. Internal combustion engine according to any of claims 1 to 3,
**characterised in that**
an actuation of the auxiliary exhaust valve (Z) is provided in at least two preferably adjacent cylinders with auxiliary exhaust valves (Z).

5. Internal combustion engine according to any of claims 1 to 4,
**characterised in that**
at least two cylinders with auxiliary exhaust valves are provided and the number of cylinders with actuation of the auxiliary exhaust valve (Z) is variable, being in particular adjustable as a function of exhaust gas temperature.

6. Internal combustion engine according to any of claims 1 to 5,
**characterised in that**
in at least one cylinder with auxiliary exhaust valve (Z), operation with a closed auxiliary exhaust valve (Z) and a fuel supply which is reduced compared to normal operation is possible.

7. Internal combustion engine according to any of claims 1 to 6,
**characterised in that**
the regeneration operation can be adjusted in an operating range with reduced power output of the internal combustion engine (B) by actuating the auxiliary exhaust valve (Z) of at least one cylinder (1).

8. Internal combustion engine with a turbocharger according to any of claims 1 to 7,
**characterised in that**
the charge pressure can be influenced in connection with a regeneration operation.

9. Internal combustion engine according to any of claims 1 to 8 with an adjustable exhaust gas recirculation device,
**characterised in that**
the exhaust gas recirculation quantity can be influenced in connection with a regeneration operation.

10. Internal combustion engine according to any of claims 1 to 9,
**characterised in that**
the regeneration operation is provided while the vehicle is stationary.

11. Method for operating a multi-cylinder internal combustion engine for a motor vehicle, comprising an exhaust pipe assigned to the cylinders (1-6) of the internal combustion engine (B), in which exhaust pipe an exhaust gas purification unit is located, wherein
- each cylinder (1-6) is assigned a gas inlet valve (E) designed for charge exchange to introduce combustion air into the combustion chamber of the cylinder and a gas outlet valve (A) designed for charge exchange to discharge exhaust gas from the combustion chamber into the exhaust pipe,
- at least one of the cylinders (1-6) of the internal combustion engine (B) has an auxiliary exhaust valve (Z), through which a flow connection is established between the combustion chamber and the exhaust pipe in the opened state, and
- in connection with a regeneration operation to regenerate the exhaust gas purification unit, the auxiliary exhaust valve (Z) of at least one cylinder (1) is opened at least temporarily and gas flows via the connection opened by the auxiliary exhaust valve (Z) from the combustion chamber of the at least one cylinder (1) into the exhaust pipe, whereby an exhaust gas composition and/or exhaust gas temperature changed with respect to normal operation and supporting the regeneration of the exhaust gas purification unit is set,
**characterised in that**
the auxiliary exhaust valve (Z) of at least one cylinder is, in a plurality of operating cycles of the cylinder, held open in the region of the top dead centre of the compression stroke and otherwise held closed.

12. Method according to claim 11,
**characterised in that**
at least one cylinder is operated with an at least temporarily opened auxiliary exhaust valve (Z) and with a fuel supply which is reduced compared to normal operation.

13. Method according to claim 11 or 12,
**characterised in that**
the auxiliary exhaust valve (Z) of at least one cylinder is permanently held open in a plurality of operating cycles.

14. Method according to any of claims 11 to 13,
**characterised in that**
at least one cylinder of the internal combustion engine (B) is operated with a fuel supply which is reduced compared to normal operation.

15. Method according to any of claims 11 to 14,
**characterised in that**
at least two preferably adjacent cylinders are provided with auxiliary exhaust valves (Z), the auxiliary exhaust valves (Z) being actuated synchronously.

16. Method according to any of claims 11 to 15,
**characterised in that**
at least two cylinders are provided with auxiliary exhaust valves (Z) and the number of cylinders with at least temporarily opened auxiliary exhaust valves (Z) is adjusted as a function of the load on the internal combustion engine.

17. Method according to any of claims 11 to 16,
**characterised in that**
a reduced charge pressure is set in connection with the regeneration operation.

18. Method according to any of claims 11 to 17 for operating an internal combustion engine with an adjustable exhaust gas recirculation device,
**characterised in that**
an increased exhaust gas recirculation quantity is set in connection with the regeneration operation.

19. Method according to any of claims 11 to 18,
**characterised in that**
the regeneration operation is carried out while the vehicle is stationary.

## Revendications

1. Moteur à combustion interne à plusieurs cylindres destiné à un véhicule automobile équipé d'un tuyau de gaz d'échappement associé à l'un des cylindres (1 à 6) du moteur à combustion interne (B), dans lequel est disposé une unité de purification de gaz d'échappement,
- une soupape d'admission de gaz (E) servant au changement de gaz destinée à alimenter en air de combustion la chambre de combustion du cylindre et une soupape d'échappement de gaz (A) servant au changement de gaz destinée à évacuer les gaz d'échappement provenant de la chambre de combustion dans le tuyau de gaz d'échappement associées respectivement aux cylindres (1 - 6),
- au moins un des cylindres (1 - 6) du moteur à combustion interne (B) présente une soupape d'échappement de gaz supplémentaire (Z), qui permet de produire dans un état ouvert une communication fluidique entre la chambre de combustion et le tuyau de gaz d'échappement, et
- en relation avec un mode de régénération destiné à régénérer l'unité de purification de gaz d'échappement, la soupape d'échappement de gaz supplémentaire (Z) d'au moins un cylindre (1) peut être actionnée et lors de l'actionnement de la soupape d'échappement supplémentaire (Z) par la liaison ouverte par la soupape d'échappement supplémentaire (Z) du gaz provenant de la chambre de combustion de l'au moins un cylindre (1) parvient dans le tuyau de gaz d'échappement et ainsi permet de régler une température de gaz d'échappement et/ou une composition des gaz d'échappement modifiée par rapport au fonctionnement normal, facilitant la régénération de l'unité de purification de gaz d'échappement, **caractérisé en ce que** pour au moins un cylindre comprenant la soupape d'échappement supplémentaire (Z) la soupape d'échappement supplémentaire (Z) peut être actionnée de manière cadencée de sorte que la soupape d'échappement supplémentaire (Z) soit ouverte ou fermée pour une pluralité de cycles de fonctionnement respectivement dans la plage du point mort supérieur dans la course de compression.

2. Moteur à combustion interne selon la revendication 1, **caractérisé en ce que** l'au moins un cylindre peut fonctionner par l'actionnement de la soupape d'échappement supplémentaire (Z) avec une alimentation en carburant réduite par rapport à son fonctionnement sans l'actionnement de la soupape d'échappement supplémentaire (Z).

3. Moteur à combustion interne selon la revendication 1 ou la revendication 2, **caractérisé en ce qu'**il est prévu au moins un groupe (11) de cylindres formé d'au moins deux cylindres de préférence adjacents dotés de soupape d'échappement supplémentaire.

4. Moteur à combustion interne selon l'une quelconque des revendications 1 à 3, **caractérisé en ce qu'**il est prévu pour au moins deux cylindres de préférence adjacents dotés de soupape d'échappement, un actionnement de la soupape d'échappement supplémentaire (Z).

5. Moteur à combustion interne selon l'une quelconque des revendications 1 à 4, **caractérisé en ce qu'**il est prévu au moins deux cylindres dotés de soupape d'échappement supplémentaire et que le nombre de cylindres ayant un actionnement de la soupape d'échappement supplémentaire (Z) est réglable de manière variable en particulier en fonction de la température de gaz d'échappement.

6. Moteur à combustion interne selon l'une quelconque des revendications 1 à 5, **caractérisé en ce que** pour au moins un cylindre doté de soupape d'échappement supplémentaire (Z) un fonctionnement à l'aide de la soupape d'échappement supplémentaire fermée (Z) est possible et avec une alimentation en carburant réduite par rapport au fonctionnement normal.

7. Moteur à combustion interne selon l'une quelconque des revendications 1 à 6, **caractérisé en ce que** le fonctionnement de régénération est réglable par l'actionnement de la soupape d'échappement supplémentaire (Z) d'au moins un cylindre (1) dans une plage de fonctionnement de puissance fournie réduite du moteur à combustion interne (B).

8. Moteur à combustion interne doté d'un turbocompresseur selon l'une quelconque des revendications 1 à 7, **caractérisé en ce qu'**il est possible d'influencer la pression d'admission en liaison avec un fonctionnement de régénération.

9. Moteur à combustion interne comprenant un dispositif de recirculation des gaz d'échappement réglable selon l'une quelconque des revendications 1 à 8, **caractérisé en ce qu'**en liaison avec un fonctionnement de régénération il est possible d'influencer la quantité de gaz d'échappement de retour.

10. Moteur à combustion interne selon l'une quelconque des revendications 1 à 9, **caractérisé en ce que** le fonctionnement de régénération est prévu pendant l'arrêt du véhicule automobile.

11. Procédé de fonctionnement d'un moteur à combustion interne à plusieurs cylindres destiné à un véhicule automobile, un tuyau de gaz d'échappement étant associé aux cylindres (1 -6) du moteur à combustion interne (B),
- une soupape d'admission de gaz (E) servant au changement de gaz destinée à alimenter en air de combustion la chambre de combustion du cylindre et une soupape d'échappement de gaz (A) servant au changement de gaz destinée à évacuer des gaz d'échappement provenant de la chambre de combustion vers le tuyau d'échappement de gaz, étant associées respectivement aux cylindres (1 - 6),
- au moins un des cylindres (1 - 6) du moteur à combustion interne (B) présentant une soupape d'échappement de gaz supplémentaire (Z), qui permet de produire dans un état ouvert une communication fluidique entre la chambre de combustion et le tuyau de gaz d'échappement, et
- en relation avec un mode de régénération destiné à régénérer l'unité de purification de gaz d'échappement, la soupape d'échappement de gaz supplémentaire (Z) d'au moins un cylindre (1) peut être au moins partiellement ouverte et par la liaison ouverte par la soupape d'échappement supplémentaire (Z) le gaz provenant de la chambre de combustion de l'au moins un cylindre (1) parvient dans le tuyau d'échappement de gaz et ainsi une composition de gaz d'échappement facilitant la régénération de l'unité de purification de gaz d'échappement, modifiée par rapport au fonctionnement normal et/ou une température de gaz d'échappement est réglée.

12. Procédé selon la revendication 11, **caractérisé en ce qu'**au moins un cylindre doté d'une soupape d'échappement supplémentaire (Z) au moins partiellement ouverte et ayant une alimentation en carburant réduite par rapport au fonctionnement normal, fonctionne.

13. Procédé selon la revendication 11 ou 12, **caractérisé en ce que** la soupape d'échappement supplémentaire (Z) d'au moins un cylindre est constamment maintenue ouverte pendant une pluralité de cycles de fonctionnement.

14. Procédé selon l'une quelconque des revendications 11 à 13, **caractérisé en ce qu'**au moins un cylindre du moteur à combustion interne (B) fonctionne avec une alimentation en carburant réduite par rapport au fonctionnement normal.

15. Procédé selon l'une quelconque des revendications 11 à 14, **caractérisé en ce qu'**il est prévu au moins deux cylindres de préférence adjacents dotés de soupape d'échappement supplémentaire (Z) dont les soupapes d'échappement supplémentaire (Z) sont actionnées de manière synchrone.

16. Procédé selon l'une quelconque des revendications 11 à 15, **caractérisé en ce qu'**au moins deux cylindres dotés de soupape d'échappement supplémentaire (Z) sont prévus et que le nombre de cylindre ayant une soupape d'échappement supplémentaire (Z) au moins partiellement ouverture est réglé en fonction de la charge du moteur à combustion interne.

17. Procédé de fonctionnement d'un moteur à combustion interne doté d'un turbocompresseur selon l'une quelconque des revendications 11 à 16, **caractérisé en ce qu'**en liaison avec le fonctionnement de régénération une pression fournie réduite est réglée.

18. Procédé de fonctionnement d'un moteur à combustion interne doté d'un dispositif de recirculation de gaz d'échappement réglable selon l'une quelconque des revendications 11 à 17, **caractérisé en ce qu'**en liaison avec le fonctionnement de régénération une quantité de gaz d'échappement de retour accrue est réglée.

19. Procédé selon l'une quelconque des revendications 11 à 18, **caractérisé en ce que** le fonctionnement de régénération s'effectue lorsque le véhicule automobile est à l'arrêt.
